# FASCICULE DE BREVET EUROPEEN

(11) **EP 4 092 223 B1**
(45) Date de publication et mention de la délivrance du brevet: **20.03.2024**
(21) Numéro de dépôt: 21175193.8
(22) Date de dépôt: 21.05.2021
(51) Int. Cl.: E04H 4/12

(54) **DISPOSITIF D'ÉCUMAGE DE PISCINE, PISCINE MUNIE DE CELUI-CI, INSTALLATION ET PROCÉDÉ DE FABRICATION**
SCHWIMMBAD-SKIMMER, MIT EINEM SOLCHEN SKIMMER AUSGESTATTETES SCHWIMMBAD, ANLAGE UND HERSTELLUNGSVERFAHREN
SWIMMING POOL SKIMMER, SWIMMING POOL PROVIDED WITH SAME, INSTALLATION AND METHOD FOR MANUFACTURING SAME

(43) Date de publication de la demande: 23.11.2022
(73) Titulaire: BWT Pool Products, 35137 PLEUMELEUC (FR)
(72) Inventeur: L'HOTELLIER, Yvan, 35770 Vern-sur-Seiche (FR)
(74) Mandataire: Regimbeau

(56) Documents cités:
- EP-A1- 3 636 857
- EP-A2- 2 453 078
- US-A1- 2021 079 676
- US-B1- 10 731 366

## Description

L'invention concerne un dispositif d'écumage de piscine, ainsi qu'une piscine munie de ce dispositif d'écumage et une installation pour sa fabrication.

Ce genre de dispositif est connu sous le terme anglais de "skimmer".

Un domaine d'application de l'invention concerne les piscines d'agrément et/ou de baignade.

Le dispositif d'écrémage est le premier élément dans la chaîne de filtration d'une piscine. Il comporte une bouche d'entrée d'eau intégrée dans la paroi verticale de la piscine sous la margelle. Sa fonction première est d'écrémer l'eau de surface du bassin, c'est-à-dire l'eau la plus chargée en impuretés diverses comme les feuilles, les insectes et les poussières ramenées par le vent, afin d'enlever ces impuretés.

On connaît de tels dispositifs d'écumage de piscine, comportant plusieurs unités fonctionnelles assemblées l'un à l'autre de l'avant vers l'arrière, à savoir une meurtrière avant d'entrée d'eau, qui est assemblée à un conduit de connexion lui-même assemblé à un corps de filtration et d'évacuation de l'eau. Des dispositifs d'écumage de piscine compris dans l'état de la technique sont décrits par exemple par US 2021/079676 A1 et EP 3 636 857 A1.

L'un des inconvénients de ces dispositifs d'écumage connus est que l'eau de la piscine pénètre dans les unités fonctionnelles assemblées lors de leur utilisation normale, ce qui engendre des risques de fuites d'eau au travers des plans de joints verticaux entre ces unités fonctionnelles. Ce risque de fuite d'eau est accru par les matériaux appuyant sur ces unités fonctionnelles, ces matériaux pouvant être par exemple le haut de la paroi de la piscine dans laquelle se trouve la meurtrière, la margelle coiffant cette paroi de la piscine ou les remblais pouvant être présents autour du dispositif d'écumage.

Un objectif de l'invention est d'obtenir un dispositif d'écumage de piscine, ainsi qu'une piscine munie de celui-ci, une installation et un procédé de fabrication, qui pallient les inconvénients mentionnés ci-dessus.

A cet effet, un premier objet de l'invention est un dispositif d'écumage de piscine, comportant une meurtrière de guidage de l'eau de la piscine, s'étendant en longueur depuis une ouverture avant d'entrée d'eau de la meurtrière vers une ouverture arrière de la meurtrière, un conduit de connexion et un corps de filtration et d'évacuation de l'eau relié à l'ouverture arrière par le conduit de connexion,

la meurtrière comportant une première paroi de fond, deux premières parois latérales de guidage de l'eau, raccordées à la première paroi de fond, et une première paroi supérieure, raccordée aux deux premières parois latérales de guidage de l'eau,

le conduit de connexion comportant une deuxième paroi de fond, deux deuxièmes parois latérales de guidage de l'eau, raccordées à la deuxième paroi de fond, et une deuxième paroi supérieure, raccordée aux deux deuxièmes parois latérales de guidage de l'eau,

le corps de filtration et d'évacuation de l'eau comportant au moins une troisième paroi latérale inférieure délimitant latéralement un logement,

la meurtrière étant destinée à être insérée dans un trou de logement prévu dans une partie supérieure d'une quatrième paroi de la piscine,
la première paroi de fond de la meurtrière, les deux premières parois latérales de guidage de l'eau de la meurtrière, la deuxième paroi de fond du conduit de connexion, les deux deuxièmes parois latérales de guidage de l'eau du conduit de connexion et la troisième paroi latérale inférieure du corps de filtration et d'évacuation de l'eau sont réalisés d'une seule première pièce de fond se terminant par un premier bord supérieur, caractérisé en ce que
la première paroi supérieure de la meurtrière, la deuxième paroi supérieure du conduit de connexion et une troisième paroi latérale supérieure du corps de filtration et d'évacuation de l'eau raccordée à la troisième paroi latérale inférieure sont réalisés d'une seule deuxième pièce de capot, laquelle est rapportée et fixée sur le premier bord supérieur de la première pièce de fond.

Grâce à l'invention, l'étanchéité entre la meurtrière, le conduit de connexion et le corps de filtration et d'évacuation de l'eau est augmentée ou n'est plus une contrainte, et le premier bord supérieur de la première pièce de fond situé au-dessus des parois de fond peut être au moins partiellement ou complètement au-dessus de l'eau de la piscine.

Suivant un mode de réalisation de l'invention, la première paroi supérieure de la meurtrière et la deuxième paroi supérieure du conduit de connexion s'étendent à partir du premier bord supérieur de la première pièce de fond suivant une direction horizontale transversale à la direction horizontale allant de l'avant vers l'arrière.

Suivant un mode de réalisation de l'invention, la deuxième pièce de capot est fixée d'une manière étanche à l'eau sur le premier bord supérieur de la première pièce de fond.

Suivant un mode de réalisation de l'invention, la deuxième pièce de capot est collée sur le premier bord supérieur de la première pièce de fond.

Suivant un mode de réalisation de l'invention, la deuxième pièce de capot est vissée sur le premier bord supérieur de la première pièce de fond.

Suivant un mode de réalisation de l'invention, la deuxième pièce de capot est soudée sur le premier bord supérieur de la première pièce de fond.

Suivant un mode de réalisation de l'invention, la deuxième pièce de capot est clipsée sur le premier bord supérieur de la première pièce de fond.

Suivant un mode de réalisation de l'invention, la première paroi supérieure de la meurtrière comporte un deuxième bord frontal délimitant vers le haut l'ouverture avant d'entrée d'eau de la meurtrière, et au moins un élément de renfort, qui est fixé au deuxième bord frontal de la meurtrière, qui dépasse d'une longueur déterminée de part et d'autre de la meurtrière à droite et à gauche et qui est destiné à être disposé sur ou dans la quatrième paroi de la piscine.

Suivant un mode de réalisation de l'invention, le premier bord supérieur de la première pièce de fond comporte deux parties avant du premier bord supérieur, qui s'étendent respectivement sur les deux premières parois latérales de guidage de l'eau,
les deux parties avant du premier bord supérieur et la première paroi supérieure de la meurtrière étant inclinées en descendant dans un premier sens de descente allant de l'ouverture arrière de la meurtrière à l'ouverture avant d'entrée d'eau de la meurtrière,
la meurtrière comportant une ouverture inclinée d'entrée d'eau, qui est située entre les deux parties avant du premier bord supérieur et qui descend sur une première longueur déterminée au-dessus de la première paroi de fond dans le premier sens de descente.

Suivant un mode de réalisation de l'invention, l'ouverture inclinée d'entrée d'eau est délimitée par au moins un troisième bord de la première paroi supérieure de la meurtrière.

Suivant un mode de réalisation de l'invention, les deux parties avant du premier bord supérieur, la première paroi supérieure de la meurtrière et l'ouverture inclinée d'entrée d'eau sont inclinés avec un angle d'inclinaison supérieur ou égal à 5° et inférieur ou égal à 30° par rapport à l'horizontale.

Suivant un mode de réalisation de l'invention, le premier bord supérieur de la première pièce de fond est situé au moins en partie au-dessus d'un niveau nominal prescrit d'eau du dispositif d'écumage de piscine.

Suivant un mode de réalisation de l'invention, la troisième paroi latérale inférieure est annulaire autour d'une direction verticale à partir du conduit de connexion et la troisième paroi latérale supérieure est annulaire.

Un deuxième objet de l'invention est une piscine, comportant au moins une quatrième paroi comportant des moyens pour délimiter un bassin devant contenir un volume d'eau, la quatrième paroi de la piscine comportant un trou de logement dans lequel est inséré un dispositif d'écumage tel que décrit, la quatrième paroi étant recouverte d'une margelle surmontant la meurtrière.

Un troisième objet de l'invention est une installation pour la fabrication du dispositif d'écumage de piscine tel que décrit, l'installation comportant un premier moule configuré pour mouler la première pièce de fond en une matière thermoplastique apte à être moulée et un deuxième moule configuré pour mouler la deuxième pièce de capot en une matière thermoplastique apte à être moulée.

Un quatrième objet de l'invention est un procédé de fabrication du dispositif d'écumage de piscine tel que décrit à l'aide de l'installation décrite, procédé dans lequel on moule dans le premier moule une matière thermoplastique pour réaliser la première pièce de fond, on moule dans le deuxième moule une matière thermoplastique pour réaliser la deuxième pièce de capot, on fixe la deuxième pièce de capot sur le premier bord supérieur de la première pièce de fond.

L'invention sera mieux comprise à la lecture de la description qui va suivre, donnée uniquement à titre d'exemple non limitatif en référence aux dessins annexés, sur lesquels :
- les figures 1 à 4 représentent en vues schématiques en perspective respectivement la pièce de fond, la pièce de capot, ces deux pièces fixées ensemble et la pièce de capot à plus grande échelle suivant un premier exemple de réalisation du dispositif d'écumage de piscine de l'invention,
- les figures 5 à 8 représentent en vues schématiques en perspective respectivement la pièce de fond, la pièce de capot, ces deux pièces fixées ensemble et la pièce de capot à plus grande échelle suivant un deuxième exemple de réalisation du dispositif d'écumage de piscine de l'invention,
- les figures 9 à 11 représentent en vues schématiques en perspective respectivement la pièce de fond, la pièce de capot et ces deux pièces fixées ensemble suivant un troisième exemple de réalisation du dispositif d'écumage de piscine de l'invention,
- les figures 12 et 13 représentent schématiquement le dispositif d'écumage de piscine respectivement en perspective et en coupe verticale suivant un quatrième exemple de réalisation du dispositif d'écumage de piscine de l'invention,
- les figures 14 et 15 représentent schématiquement en perspective une embase inférieure de support d'une cartouche de filtration du dispositif d'écumage de piscine suivant le quatrième exemple de réalisation de l'invention des figures 12 et 13,
- les figures 16 et 17 représentent schématiquement respectivement en perspective et en vue de côté le dispositif d'écumage monté au travers d'une paroi de piscine suivant les premier, deuxième et quatrième exemples de réalisation de l'invention des figures 1 à 8 et 12 à 15,
- les figures 18 et 19 représentent schématiquement en perspective un panier pouvant être utilisé dans les premier, deuxième, troisième et quatrième exemples de réalisation des figures 1 à 15 du dispositif d'écumage de piscine de l'invention,
- les figures 20 à 23 représentent schématiquement en perspective respectivement en vue de dessous, en vue de dessus, en vue de dessous et en vue de dessus un dispositif supérieur de fermeture du corps du dispositif d'écumage de piscine, pouvant être utilisé dans les premier, deuxième, troisième et quatrième exemples de réalisation de l'invention des figures 1 à 15,
- la figure 24 représente schématiquement en perspective une variante du dispositif d'écumage monté au travers d'une paroi de piscine suivant les premier, deuxième et quatrième exemples de réalisation de l'invention des figures 1 à 8 et 12 à 15.

Aux figures 1 à 24, le dispositif 1 d'écumage de piscine comporte, de l'avant vers l'arrière une meurtrière 2 de guidage de l'eau de la piscine, un conduit 6 de connexion et un corps 5 de filtration et d'évacuation de l'eau. Aux figures 1 à 24, la direction longitudinale X est horizontale et orientée de l'avant vers l'arrière, la direction Y de la largeur est la direction horizontale, qui est transversale à la direction X et qui est orientée de la droite vers la gauche, la direction Z est la direction verticale ascendante.

La meurtrière 2 est destinée à être insérée dans un trou 103 de logement prévu dans une partie supérieure 102 d'une quatrième paroi 101 de la piscine 100, ainsi qu'illustré aux figures 16 et 17. La meurtrière 2 comporte une ouverture avant 3, par exemple verticale, pour permettre à l'eau de la piscine d'y entrer et s'étend en longueur suivant la direction X depuis cette ouverture avant 3 d'entrée d'eau jusqu'à une ouverture arrière 4. Le conduit 6 de connexion est relié à l'ouverture arrière 4 et s'étend en longueur suivant la direction X. Le corps 5 de filtration et d'évacuation de l'eau comporte une ouverture avant 51 reliée à l'arrière du conduit 6 de connexion. Le conduit 6 de connexion est destiné à être en arrière de la paroi 101 de la piscine pour relier la meurtrière 2 au corps 5 de filtration et d'évacuation de l'eau situé derrière la quatrième paroi 101 de la piscine 100. Le corps 5 de filtration et d'évacuation de l'eau délimite un logement intérieur 53 dans lequel doit être logé un dispositif de filtration de l'eau pour retenir dans ce corps 5 des impuretés de l'eau.

La meurtrière 2 comporte une première paroi 21 de fond, par exemple horizontale, une première paroi latérale 22, à gauche, de guidage de l'eau, par exemple verticale, et une première paroi latérale 23, à droite, de guidage de l'eau, par exemple verticale, ces parois 22 et 23 étant raccordées à la première paroi 21 de fond, et une première paroi supérieure 24, qui est raccordée aux deux premières parois latérales 22, 23 de guidage de l'eau. Les parois 21, 22, 23 et 24 délimitent l'ouverture 3 à l'avant et l'ouverture 4 à l'arrière. La meurtrière 2 a une première section verticale de passage de l'eau de l'ouverture avant 3 vers l'ouverture arrière 4. Par exemple, dans les modes de réalisation des figures 1 à 8 et 12 à 15, cette première section de passage de l'eau dans la meurtrière 2 peut se rétrécir (par diminution de largeur horizontale suivant la direction Y de l'ouverture avant 3 à l'ouverture arrière 4).

Le conduit 6 de connexion comporte une deuxième paroi 61 de fond, par exemple horizontale, une deuxième paroi latérale 62, à gauche, de guidage de l'eau, par exemple verticale, et une deuxième paroi latérale 63, à droite, de guidage de l'eau, par exemple verticale, ces parois 62 et 63 étant raccordées à la deuxième paroi 61 de fond, et une deuxième paroi supérieure 64, par exemple horizontale, qui est raccordée aux deux deuxièmes parois latérales 62, 63 de guidage de l'eau.

Le corps 5 de filtration et d'évacuation de l'eau comporte une troisième paroi latérale inférieure 52, qui délimite latéralement tout ou partie du logement 53 et dans laquelle se trouve l'ouverture avant 51 dans laquelle débouche le conduit 6 de connexion. La paroi 52 peut s'étendre annulairement autour de la direction verticale Z, par exemple de manière cylindrique circulaire, à partir de l'ouverture 51 et/ou peut être verticale dans les modes de réalisation représentés, ou peut s'étendre autrement qu'annulairement (par exemple d'une manière parallélépipédique ou autre) dans des modes de réalisation non représentés. Le logement 53 peut être délimité par une (ou plusieurs) autre troisième paroi 55 inférieure, située sous la paroi 52 et fixée à celle-ci (par exemple d'une seule pièce avec la paroi 52). La paroi 55 peut être annulaire et/ou verticale dans les modes de réalisation représentés, ou peut être autre qu'annulaire (par exemple parallélépipédique ou autre) dans des modes de réalisation non représentés. La paroi 55 peut être moins longue et moins large suivant les directions X et Y que la paroi 52 et être reliée à la paroi 52 par un rebord 59 tourné vers le haut, et par exemple horizontal. Le corps 5 de filtration et d'évacuation de l'eau comporte une troisième paroi latérale supérieure 54 raccordée à la troisième paroi latérale inférieure 52. La troisième paroi latérale supérieure 54 peut être annulaire autour de la direction verticale Z et/ou verticale dans les modes de réalisation représentés, par exemple cylindrique circulaire, ou autre qu'annulaire (par exemple parallélépipédique ou autre) dans des modes de réalisation non représentés.

Suivant l'invention, la première paroi 21 de fond de la meurtrière 2, les deux parois latérales 22, 23 de la meurtrière 2, la deuxième paroi 61 de fond du conduit 6 de connexion, les deux parois latérales 62, 63 du conduit 6 de connexion et la troisième paroi latérale inférieure 52 du corps 5 de filtration et d'évacuation de l'eau sont réalisés d'une seule pièce, à savoir la première pièce 7 de fond. Cette première pièce 7 de fond se termine par un premier bord supérieur 71, se trouvant en haut des parois latérales 22, 23, 62, 63 et 52. La première paroi supérieure 24 de la meurtrière 2, la deuxième paroi supérieure 64 du conduit 6 de connexion et la troisième paroi supérieure 54 annulaire du corps 5 de filtration et d'évacuation de l'eau sont réalisés d'une seule pièce, à savoir la deuxième pièce 8 de capot, laquelle est rapportée et fixée sur le premier bord supérieur 71 de la première pièce 7 de fond. Ainsi, il n'y a pas de joints de connexion au niveau de l'ouverture arrière 4 entre les parois 21 et 61, entre les parois 22 et 62 et entre les parois 23 et 63. Il n'y a pas non plus de joints de connexion au niveau de l'ouverture 51 entre les parois 62 et 52, entre les parois 63 et 52 et entre les parois 61 et 55. La pièce 7 de fond peut être réalisée en une matière synthétique moulée dans un seul moule. La deuxième pièce 8 de capot peut être réalisée en une matière synthétique moulée dans un seul moule. Le dispositif 1 d'écumage est ainsi moins exposé à l'eau en son bord 71 de fixation de la deuxième pièce 8 de capot sur la première pièce 7 de fond. L'invention permet ainsi de réaliser la meurtrière 2, le conduit 6 de connexion et le corps 5 de filtration en un seul assemblage de de la deuxième pièce 8 de capot sur la première pièce 7 de fond. La meurtrière 2, le conduit 6 de connexion et le corps 5 de filtration sont ainsi d'un seul tenant dans leur longueur suivant la direction X.

Suivant des modes de réalisation de l'invention, illustrés aux figures 3, 7, 11, 12, 16 et 17, la première paroi supérieure 24 de la meurtrière 2 et la deuxième paroi supérieure 64 du conduit 6 de connexion s'étendent à partir du premier bord supérieur 71 de la première pièce 7 de fond suivant la direction horizontale et transversale Y. Ainsi, le bord supérieur 71 de la première pièce 7 de fond affleure par le dessous par rapport à ces parois 24 et 64.

Suivant des modes de réalisation de l'invention, illustrés aux figures 1, 5 et 16, le premier bord supérieur 71 de la première pièce 7 de fond est situé entièrement au-dessus d'un niveau N nominal prescrit d'eau du dispositif 1 d'écumage de piscine, situé au-dessous des parois 24 et 64. Ainsi, le premier bord supérieur 71 de la première pièce 7 de fond est le plus souvent hors de l'eau lors de l'utilisation du dispositif 1 d'écumage.

Dans le mode de réalisation de l'invention, illustré à la figure 9, le premier bord supérieur 71 de la première pièce 7 de fond est situé partiellement au-dessus d'un niveau N nominal prescrit d'eau du dispositif 1 d'écumage de piscine, situé sous les parois 24 et 64, à savoir que les deux parties 713, 714 du premier bord 71 situées sur le haut des parois latérales 62 et 63 et la partie 715 du premier bord 71 située sur le haut de la paroi latérale 52 sont situées entièrement au-dessus d'un niveau N nominal prescrit d'eau du dispositif 1 d'écumage de piscine, situé au-dessous des parois 24 et 64, tandis que le niveau N nominal prescrit d'eau du dispositif 1 d'écumage de piscine peut traverser les deux parties avant inclinées 711, 712 de premier bord supérieur 71, qui s'étendent respectivement sur les deux premières parois latérales 22, 23 de guidage de l'eau.

On décrit ci-dessous des exemples de moyens de fixation de la deuxième pièce 8 de capot sur le premier bord supérieur 71 de la première pièce 7 de fond. La fixation de la deuxième pièce 8 de capot sur le premier bord supérieur 71 de la première pièce 7 de fond peut être effectuée par collage, réalisé au préalable en usine. La fixation de la deuxième pièce 8 de capot sur le premier bord supérieur 71 de la première pièce 7 de fond peut également être effectuée par soudure, par exemple à froid (par exemple par soudure à ultrasons) ou à chaud (par exemple par passage d'une lame chaude sur le bord 71 ou sous la deuxième pièce 8 de capot, puis pression des pièces 7 et 8 l'une contre l'autre, ou autrement), réalisée au préalable en usine. La fixation de la deuxième pièce 8 de capot sur le premier bord supérieur 71 de la première pièce 7 de fond peut également être effectuée par emboîtement mécanique, par exemple par clipsage ou autrement. La fixation de la deuxième pièce 8 de capot sur le premier bord supérieur 71 de la première pièce 7 de fond peut également être effectuée par vissage d'une ou plusieurs vis.

Suivant des modes de réalisation de l'invention, illustrés aux figures 3, 7, 11, 12, 16 et 17, la deuxième pièce 8 de capot est fixée d'une manière étanche à l'eau sur le premier bord supérieur 71 de la première pièce 7 de fond.

Suivant des modes de réalisation de l'invention, illustrés aux figures 5 à 8, la première paroi supérieure 24 de la meurtrière 2 comporte un deuxième bord frontal 241 délimitant vers le haut l'ouverture avant 3 d'entrée d'eau. Un élément 9 de renfort est fixé au deuxième bord frontal 241 de la meurtrière 2 et dépasse d'une longueur déterminée de part et d'autre de la meurtrière 2 à droite et à gauche. Dans la position de montage de la meurtrière 2 dans la paroi 101 de la piscine 100, illustrée aux figures 16, 17 et 24, les parties gauche 91 et droite 92 de l'élément 9 de renfort dépassant du bord 241 sont disposées sur ou dans la quatrième paroi 101 de la piscine pour y prendre appui et sous la margelle 70. L'élément 9 de renfort peut être formé d'une (ou plusieurs) tige, par exemple métallique dans le mode de réalisation représenté aux figures 6 et 7. Le deuxième bord frontal 241 peut être surmoulé avec l'élément 9 de renfort. La figure 8 montre un passage 90 traversant le bord 241 suivant la direction transversale Y, dans lequel se trouve l'élément 9 de renfort dépassant à droite et à gauche, cet élément 9 n'y étant pas représenté pour laisser voir le passage 90. L'élément 9 de renfort peut être placé directement sous la margelle 70 pour supporter le poids de celle-ci, ce qui permet de rehausser le positionnement de la meurtrière 2 dans la paroi 101 de la piscine 100 et donc d'élever le niveau d'eau de la piscine par rapport aux premier, troisième et quatrième exemples de réalisation des figures 1 à 4, 9 à 11 et 12 à 15. Dans une variante non représentée, plusieurs autres éléments de renfort, par exemple formés de tiges métalliques, peuvent être fixés à la paroi 24 en dépassant à droite et à gauche derrière l'élément 9 et derrière le bord 241 pour être disposés sur ou dans la quatrième paroi 101 de la piscine et sous la margelle 70. Dans une variante non représentée, l'élément 9 de renfort peut comporter une tôle métallique fixée à la paroi 24 et au bord 241 en dépassant à droite et à gauche derrière le bord 241 pour être disposée sur ou dans la quatrième paroi 101 de la piscine et sous la margelle 70.

Suivant des modes de réalisation de l'invention, illustrés aux figures 9 à 11, la partie avant 711 de gauche du premier bord supérieur 71 s'étendant sur la paroi latérale 22, la partie avant 712 de droite du premier bord supérieur 71 s'étendant sur la paroi latérale 23, et la première paroi supérieure 24 de la meurtrière 2 sont inclinées en descendant dans un premier sens S1 de descente allant de l'ouverture arrière 4 de la meurtrière 2 à l'ouverture avant 3 d'entrée d'eau de la meurtrière 2. La meurtrière 2 a une ouverture 27 inclinée d'entrée d'eau, qui est située entre les deux parties avant 711, 712 du bord supérieur 71 et qui descend sur une première longueur déterminée L1 au-dessus de la première paroi 21 de fond dans le premier sens S1 de descente. Cela permet de faire arriver le niveau d'eau au-dessus de l'ouverture verticale avant 3, pour ainsi avoir un effet miroir d'eau dans la piscine 100. L'ouverture 27 inclinée d'entrée d'eau peut être délimitée par au moins un troisième bord 240 de la première paroi supérieure 24 de la meurtrière 2, situé entre les deux parties avant 711, 712 du bord supérieur 71 et peut avoir un profil globalement rectangulaire. Les deux parties avant 711, 712 du premier bord supérieur 71, la première paroi supérieure 24 de la meurtrière 2 et l'ouverture 27 inclinée d'entrée d'eau peuvent être inclinées avec un angle ANG d'inclinaison supérieur ou égal à 5° et inférieur ou égal à 30° par rapport à la direction longitudinale horizontale X' inverse de la direction X. Dans les modes de réalisation illustrés aux figures 9 et 10, l'ouverture 27 inclinée d'entrée d'eau est laissée béante et n'est pas recouverte. Dans la variante illustrée à la figure 11, une plaque 270 est fixée au-dessus de l'ouverture 27 inclinée d'entrée d'eau, par des pattes 271, 272 fixées à droite et à gauche de l'ouverture 27 sur la paroi 24, cette plaque 270 pouvant avoir la même inclinaison que l'ouverture 27.

Dans les modes de réalisation de l'invention des figures 1 à 24, dans le conduit 6 de connexion peut être monté un volet pivotant sur un axe inférieur de rotation horizontal et transversal suivant la direction Y, fixé sur une partie inférieure du conduit 6 à proximité de sa paroi inférieure 61, ce volet étant situé au-dessus de cet axe et étant apte à osciller dans l'eau autour de cet axe dans le conduit 6 au gré du courant d'eau le traversant. Les parois latérales 62 et 63 de ces modes de réalisation peuvent comporter chacune une rainure verticale 65, qui est illustré seulement à la figure 5, cette rainure verticale 65 permettant l'insertion par le haut et le blocage de l'axe du volet.

Suivant des modes de réalisation de l'invention, illustrés aux figures 18 et 19, le corps 5 de filtration contient dans son logement 53 un panier 11 de filtration de l'eau pour retenir de grosses impuretés de l'eau. Le panier 11 comporte une paroi 111 inférieure latérale ajourée d'orifices (trous et/ou fentes et/ou grille) pour le passage de l'eau et la retenue d'impuretés. L'eau venant de l'ouverture avant 51 du corps 5 traverse l'espace intérieur 119 délimité par la paroi 111 vers l'extérieur de celle-ci. Par exemple, cette paroi 111 peut se rétrécir légèrement en longueur et en largeur suivant les directions X et Y de haut en bas et est par exemple de forme générale tronconique. Le haut de la paroi 111 est solidaire d'une paroi supérieure 113 comportant une ouverture 114 de passage de l'eau, par l'intermédiaire d'un rebord périphérique extérieur 112 (par exemple horizontal) faisant le tour de la paroi 111. Le panier 11 peut être disposé dans le corps 5 du dispositif 1 d'écumage des figures 1 à 15, l'ouverture 114 du panier 11 étant disposée en face de l'ouverture avant 51 reliée à l'arrière du conduit 6 de connexion. Par exemple, la paroi supérieure 113 est positionnée à l'intérieur de la paroi 52 du corps 5, tandis que la paroi 111 est positionnée à l'intérieur de la paroi 55 du corps 5, avec le rebord 112 disposé sur le rebord 59 du corps 5, le rebord 112 fermant le bas de l'ouverture avant 51 ainsi qu'illustré dans le cas de la figure 13. L'ouverture inférieure 115 de la paroi 111 peut être fermé par une paroi 116 de fond ajourée d'orifices (trous et/ou fentes et/ou grille) maintenue sous l'ouverture 115 ainsi qu'illustré à la figure 18 dans sa position de fermeture, par exemple par l'intermédiaire d'un crochet 1161 coopérant avec une saillie extérieure 1162 de la paroi 111. La paroi 116 de fond peut être amovible pour pouvoir être éloignée de la paroi 111, par exemple en étant articulée en rotation sur des charnières 117, 118 reliées à la paroi 111 ainsi qu'illustré à la figure 19, pour pouvoir vider les impuretés du panier 11 lorsque ce panier est retiré du corps 5 pendant une opération de maintenance du dispositif 1 d'écumage. Le panier 11 est amovible, peut être par exemple réalisé en métal ou en matière synthétique, comporter une (ou des) anse ou poignée de préhension au-dessus du niveau de l'eau, par exemple en haut de la paroi 113. Le panier 11 a ainsi un accès et un vidage facilités.

Suivant des modes de réalisation de l'invention, illustrés aux figures 20 à 23, la troisième paroi latérale supérieure 54 sert à la fixation d'un dispositif supérieur 12 de fermeture du corps 5, comportant un couvercle 121. Le dispositif supérieur 12 de fermeture du corps 5 peut être prévu dans les modes de réalisation de l'invention des figures 1 à 15. Le dispositif supérieur 12 de fermeture du corps 5 comporte un cadre 122, par exemple rectangulaire ou carré, solidaire d'un conduit vertical 123 le traversant et permettant le passage du panier 11. Le conduit 123 est inséré dans la paroi supérieure 54, le cadre 122 devant être scellé à la surface du sol. Le conduit 123 peut comporter sous le cadre 122 des saillies extérieures 126 devant être positionnées dans des logements correspondants 541 prévus en saillie extérieure dans la paroi 58. Entre le conduit vertical 123 et le cadre 122 se trouve un rebord périphérique 124 de logement du couvercle 121. Le couvercle 121 comporte un verrou 125 actionnable de l'extérieur et fixé au couvercle 121, pour pouvoir fixer et enlever le couvercle 121 par rapport au cadre 122. Le verrou 125 comporte deux pattes latérales 127 et 128, qui sont guidées entre des saillies 130 de guidage fixées sous la surface inférieure 131 du couvercle 121 suivant une direction horizontale, telle que par exemple la direction transversale Y. Les pattes 127 et 128 sont reliées entre elles par un (ou plusieurs) ressort 129 de compression, qui repousse les pattes 127 et 128 contre des logements intérieurs du conduit vertical 123 pour immobiliser le couvercle 121 dans la position de fermeture du corps 5. La surface supérieure 132 comporte un ou plusieurs trous 133 positionnés en face de l'une ou des pattes 127 et 128, ce qui permet à un utilisateur de déplacer la patte 127 et/ou 128 vers l'intérieur à l'encontre de la force du ressort 129 pour éloigner la patte 127 et/ou 128 par rapport au conduit vertical 123, afin de pouvoir ôter le couvercle 121.

Suivant des modes de réalisation de l'invention, illustrés aux figures 1,3, 5, 7, 9, 11, 12, 13, 16 et 17, la paroi 52 se prolonge à l'arrière par la partie inférieure 520 d'un conduit 524 horizontal de trop-plein, par exemple semi-cylindrique, se terminant en haut par la partie arrière 716 du bord supérieur 71, cette partie inférieure arrière 520 étant partie intégrante de la pièce 7 de fond. La paroi 54 se prolonge à l'arrière par la partie supérieure 540 du conduit 524 horizontal de trop-plein, par exemple semi-cylindrique, au-dessus du niveau du bord supérieur 716, cette partie supérieure arrière 540 étant partie intégrante de la pièce 8 de capot. La partie supérieure arrière 540 est rapportée et fixée sur la partie inférieure arrière 520 pour former ensemble le conduit 524 horizontal de trop-plein. Le conduit 123 peut comporter une échancrure 1230 pour laisser passer dedans la partie supérieure 540 du conduit 524 horizontal de trop-plein.

Suivant des modes de réalisation de l'invention, illustrés aux figures 1, 3, 5, 7, 9, 11, 16 et 17, le corps 5 peut comporter un (ou plusieurs) conduit vertical 13 d'évacuation de l'eau filtrée, par exemple cylindrique, fixé par l'embase inférieure 57 sous la paroi 55. Le conduit 13 et le trou central 58 décrit ci-dessous permettent d'envoyer l'eau issue du panier 11 et/ou de la cartouche 56 par un tuyau d'échappement à une pompe et/ou à un autre dispositif de filtration non représenté. Le conduit vertical 13 peuvent être dotés d'un opercule amovible ou d'un bouchon amovible de fermeture avant la mise en place dans la paroi 101 de la piscine, cet opercule étant brisé ou ce bouchon étant enlevé pour mettre en service le dispositif 1 d'écumage.

Suivant des modes de réalisation de l'invention, illustrés aux figures 12 à 15, l'autre troisième paroi 55 inférieure (par exemple formée par un tuyau cylindrique circulaire 55) du corps 5 de filtration et d'évacuation de l'eau s'étend sur une certaine hauteur H sous la paroi 52 et contient une cartouche 56 de filtration de l'eau pour retenir des impuretés de l'eau. Par exemple, cette cartouche 56 de filtration de l'eau a un passage central et vertical, entouré par un filtre cylindrique. Le corps 5 est configuré pour évacuer l'eau filtrée par le filtre de la cartouche 56 dans le passage central et vertical. Une embase inférieure 57 de support de la cartouche 56 de filtration peut être fixée à l'extrémité inférieure de la paroi 55. L'embase 57 peut être de forme annulaire autour d'un trou central 58 d'évacuation de l'eau filtrée par le filtre de la cartouche 56, ce trou 58 étant sous le passage central et vertical de la cartouche 56. L'embase 57 peut comporter à l'avant un premier évidement inférieur 591 de calage contre la paroi 101 de la piscine 100 et à l'arrière un deuxième évidement inférieur 592 de calage vers un fond. L'embase 57 peut comporter autour de trou central 58 un rebord, par exemple tronconique, venant dans l'extrémité inférieure du filtre de la cartouche 56 pour le positionnement de celui-ci. A la figure 13, la cartouche 56 de filtration est positionnée sous la paroi 116 de fond du panier 11 dans sa position de fermeture, l'eau filtrée par le panier 11 traversant sa paroi 111 de son espace intérieur 119 vers l'extérieur pour arriver autour de la cartouche 56 de filtration.

Dans les modes de réalisation de l'invention, illustré aux figures 1 à 24, le bord avant des parois 21, 22 et 23 de la meurtrière 2, délimitant l'ouverture avant 3 d'entrée d'eau et/ou le bord avant 241 de la paroi 24 peut être recouvert d'une (ou plusieurs) bride 25 d'étanchéité à l'eau. A la figure 3, la bride 25 entoure l'ouverture avant 3 d'entrée d'eau. Aux figures 7 et 11, la bride 25 est en U et recouvre le bord avant des parois 21, 22 et 23 sans recouvrir le bord avant 241 de la paroi 24.

Dans le mode de réalisation de l'invention, illustré à la figure 24, un panneau vertical 14 est fixé au bord avant de la meurtrière 2 autour de son ouverture avant 3 d'entrée d'eau. Ce panneau 14 a une ouverture traversante 141 située en face de l'ouverture 3 et s'étend sur une plus grande hauteur sous l'ouverture 3 qu'au-dessus de l'ouverture 3. Le panneau 14 est fixé par une bride supplémentaire 142 faisant le tour de l'ouverture 141 contre la surface avant 143 du panneau 14. Le panneau 14 peut se trouver entre la bride 25 mentionnée ci-dessus et la bride supplémentaire 142 fixée, par exemple par des vis ou d'autres moyens de fixation, contre la bride 25, avec éventuellement interposition d'un joint d'étanchéité. Ce mode de réalisation de la figure 24 peut être prévu dans les modes de réalisation des figures 1 à 8 et 12 à 15.

Dans les modes de réalisation de l'invention, illustrés aux figures 2, 3, 6, 7, 10 et 11, sur le dessus de la paroi 64 sont prévues des nervures 66 de raidissement, par exemple longitudinales suivant la direction X. Dans les modes de réalisation de l'invention, illustrés aux figures 2, 3, 6 et 7, sur le dessus de la paroi 24 sont prévues des nervures 26 de raidissement, par exemple longitudinales suivant la direction X.

L'invention concerne également une installation pour la fabrication du dispositif 1 d'écumage de piscine des modes de réalisation décrits ci-dessus. La première pièce 7 de fond est en une matière thermoplastique apte à être moulée. La deuxième pièce 8 de capot en une matière thermoplastique apte à être moulée. L'installation comporte un premier moule configuré pour mouler la première pièce 7 de fond, ce premier moule étant de forme complémentaire de celle de la première pièce 7 de fond. L'installation comporte un deuxième moule configuré pour mouler la deuxième pièce 8 de capot, ce deuxième moule étant de forme complémentaire de celle de la deuxième pièce 8 de capot.

L'invention concerne également un procédé de fabrication du dispositif d'écumage de piscine des modes de réalisation décrits ci-dessus à l'aide de l'installation décrite ci-dessus. Dans ce procédé, on moule dans le premier moule la matière thermoplastique pour réaliser la première pièce 7 de fond. Ensuite, une fois la pièce 7 solidifiée, on la retire du premier moule. On moule dans le deuxième moule une matière thermoplastique pour réaliser la deuxième pièce 8 de capot. Ensuite, une fois la pièce 8 solidifiée, on la retire du deuxième moule. Le moulage de la pièce 7 peut être effectué avant, après ou pendant le moulage de la pièce 8. Ensuite, on fixe l'endroit prescrit de la deuxième pièce 8 de capot sur le premier bord supérieur 71 de la première pièce 7 de fond, par exemple par l'un des moyens de fixation mentionnés ci-dessus. Ainsi, les principales parties du dispositif 1 d'écumage peuvent être réalisées avec deux moulages, ce qui diminue le travail d'assemblage.

## Revendications

1. Dispositif (1) d'écumage de piscine, comportant une meurtrière (2) de guidage de l'eau de la piscine, s'étendant en longueur depuis une ouverture avant (3) d'entrée d'eau de la meurtrière (2) vers une ouverture arrière (4) de la meurtrière (2), un conduit (6) de connexion et un corps (5) de filtration et d'évacuation de l'eau relié à l'ouverture arrière (4) par le conduit (6) de connexion,
la meurtrière (2) comportant une première paroi (21) de fond, deux premières parois latérales (22, 23) de guidage de l'eau, raccordées à la première paroi (21) de fond, et une première paroi supérieure (24), raccordée aux deux premières parois latérales (22, 23) de guidage de l'eau,
le conduit (6) de connexion comportant une deuxième paroi (61) de fond, deux deuxièmes parois latérales (62, 63) de guidage de l'eau, raccordées à la deuxième paroi (61) de fond, et une deuxième paroi supérieure (64), raccordée aux deux deuxièmes parois latérales (62, 63) de guidage de l'eau,
le corps (5) de filtration et d'évacuation de l'eau comportant au moins une troisième paroi latérale inférieure (52, 55) délimitant latéralement un logement (53),
la meurtrière (2) étant destinée à être insérée dans un trou (6) de logement prévu dans une partie supérieure d'une quatrième paroi (101) de la piscine,
la première paroi (21) de fond de la meurtrière (2), les deux premières parois latérales (22, 23) de guidage de l'eau de la meurtrière (2), la deuxième paroi (61) de fond du conduit (6) de connexion, les deux deuxièmes parois latérales (62, 63) de guidage de l'eau du conduit (6) de connexion et la troisième paroi latérale inférieure (52, 55) du corps (5) de filtration et d'évacuation de l'eau sont réalisés d'une seule première pièce (7) de fond se terminant par un premier bord supérieur (71), **caractérisé en ce que**
la première paroi supérieure (24) de la meurtrière (2), la deuxième paroi supérieure (64) du conduit (6) de connexion et une troisième paroi latérale supérieure (54) du corps (5) de filtration et d'évacuation de l'eau raccordée à la troisième paroi latérale inférieure (52, 55) sont réalisés d'une seule deuxième pièce (8) de capot, laquelle est rapportée et fixée sur le premier bord supérieur (71) de la première pièce (7) de fond.

2. Dispositif suivant la revendication 1, **caractérisé en ce que** la première paroi supérieure (24) de la meurtrière (2) et la deuxième paroi supérieure (64) du conduit (6) de connexion s'étendent à partir du premier bord supérieur (71) de la première pièce (7) de fond suivant une direction horizontale (Y) transversale à la direction horizontale (X) allant de l'avant vers l'arrière.

3. Dispositif suivant l'une quelconque des revendications précédentes, **caractérisé en ce que** la deuxième pièce (8) de capot est fixée d'une manière étanche à l'eau sur le premier bord supérieur (71) de la première pièce (7) de fond.

4. Dispositif suivant l'une quelconque des revendications 1 à 3, **caractérisé en ce que** la deuxième pièce (8) de capot est collée sur le premier bord supérieur (71) de la première pièce (7) de fond.

5. Dispositif suivant l'une quelconque des revendications 1 à 3, **caractérisé en ce que** la deuxième pièce (8) de capot est vissée sur le premier bord supérieur (71) de la première pièce (7) de fond.

6. Dispositif suivant l'une quelconque des revendications 1 à 3, **caractérisé en ce que** la deuxième pièce (8) de capot est soudée sur le premier bord supérieur (71) de la première pièce (7) de fond.

7. Dispositif suivant l'une quelconque des revendications 1 à 3, **caractérisé en ce que** la deuxième pièce (8) de capot est clipsée sur le premier bord supérieur (71) de la première pièce (7) de fond.

8. Dispositif suivant l'une quelconque des revendications précédentes, **caractérisé en ce que** la première paroi supérieure (24) de la meurtrière (2) comporte un deuxième bord frontal (241) délimitant vers le haut l'ouverture avant (3) d'entrée d'eau de la meurtrière (2), et au moins un élément (9) de renfort, qui est fixé au deuxième bord frontal (241) de la meurtrière (2), qui dépasse d'une longueur déterminée de part et d'autre de la meurtrière (2) à droite et à gauche et qui est destiné à être disposé sur ou dans la quatrième paroi (101) de la piscine.

9. Dispositif l'une quelconque des revendications précédentes, **caractérisé en ce que** le premier bord supérieur (71) de la première pièce (7) de fond comporte deux parties avant (711, 712) du premier bord supérieur (71), qui s'étendent respectivement sur les deux premières parois latérales (22, 23) de guidage de l'eau,
les deux parties avant (711, 712) du premier bord supérieur (71) et la première paroi supérieure (24) de la meurtrière (2) étant inclinées en descendant dans un premier sens (S1) de descente allant de l'ouverture arrière (4) de la meurtrière (2) à l'ouverture avant (3) d'entrée d'eau de la meurtrière (2),
la meurtrière (2) comportant une ouverture (27) inclinée d'entrée d'eau, qui est située entre les deux parties avant (711, 712) du premier bord supérieur (71) et qui descend sur une première longueur déterminée (L1) au-dessus de la première paroi (21) de fond dans le premier sens (S1) de descente.

10. Dispositif suivant la revendication 9, **caractérisé en ce que** l'ouverture (27) inclinée d'entrée d'eau est délimitée par au moins un troisième bord (240) de la première paroi supérieure (24) de la meurtrière (2).

11. Dispositif suivant la revendication 9 ou 10, **caractérisé en ce que** les deux parties avant (711, 712) du premier bord supérieur (71), la première paroi supérieure (24) de la meurtrière (2) et l'ouverture (27) inclinée d'entrée d'eau sont inclinés avec un angle (ANG) d'inclinaison supérieur ou égal à 5° et inférieur ou égal à 30° par rapport à l'horizontale.

12. Dispositif suivant l'une quelconque des revendications 1 à 8, **caractérisé en ce que** le premier bord supérieur (71) de la première pièce (7) de fond est situé au moins en partie au-dessus d'un niveau (N) nominal prescrit d'eau du dispositif (1) d'écumage de piscine.

13. Dispositif l'une quelconque des revendications précédentes, **caractérisé en ce que** la troisième paroi latérale inférieure (52, 55) est annulaire autour d'une direction verticale (Z) à partir du conduit (6) de connexion et la troisième paroi latérale supérieure (54) est annulaire.

14. Piscine (100), comportant au moins une quatrième paroi (101) comportant des moyens pour délimiter un bassin (104) devant contenir un volume d'eau, la quatrième paroi (101) de la piscine comportant un trou (102) de logement dans lequel est inséré un dispositif (1) d'écumage suivant l'une quelconque des revendications précédentes, la quatrième paroi (101) étant recouverte d'une margelle (70) surmontant la meurtrière (2).

15. Installation pour la fabrication du dispositif (1) d'écumage de piscine suivant l'une quelconque des revendications 1à 13, l'installation comportant un premier moule configuré pour mouler la première pièce (7) de fond en une matière thermoplastique apte à être moulée et un deuxième moule configuré pour mouler la deuxième pièce (8) de capot en une matière thermoplastique apte à être moulée.

16. Procédé de fabrication du dispositif (1) d'écumage de piscine suivant l'une quelconque des revendications 1à 13 à l'aide de l'installation suivant la revendication 15, procédé dans lequel on moule dans le premier moule une matière thermoplastique pour réaliser la première pièce (7) de fond, on moule dans le deuxième moule une matière thermoplastique pour réaliser la deuxième pièce (8) de capot, on fixe la deuxième pièce (8) de capot sur le premier bord supérieur (71) de la première pièce (7) de fond.

## Patentansprüche

1. Schwimmbad-Skimmervorrichtung (1), aufweisend ein Maul (2) zwecks Führung des Wassers des Schwimmbads, das sich der Länge nach ab einer vorderen Wassereintrittsöffnung (3) des Mauls (2) zu einer hinteren Öffnung (4) des Mauls (2) erstreckt, eine Verbindungsleitung (6) und einen Körper (5) zum Filtern und Ableiten des Wassers, der mit der hinteren Öffnung (4) durch die Verbindungsleitung (6) verbunden ist,
wobei das Maul (2) eine erste Bodenwand (21), zwei erste Seitenwände (22, 23) zur Führung des Wassers, die mit der ersten Bodenwand (21) verbunden sind, und eine erste obere Wand (24), die mit den zwei ersten Seitenwänden (22, 23) zur Führung des Wassers verbunden ist, aufweist,
wobei die Verbindungsleitung (6) eine zweite Bodenwand (61), zwei zweite Seitenwände (62, 63) zur Führung des Wassers, die mit der zweiten Bodenwand (61) verbunden sind, und eine zweite obere Wand (64), die mit den zwei zweiten Seitenwänden (62, 63) zur Führung des Wassers verbunden ist, aufweist,
wobei der Körper (5) zum Filtern und Ableiten des Wassers mindestens eine dritte untere Seitenwand (52, 55) aufweist, die seitlich eine Aufnahme (53) begrenzt,
wobei das Maul (2) bestimmt ist, in ein Aufnahmeloch (6) eingesetzt zu sein, das in einem oberen Teil einer vierten Wand (101) des Schwimmbads vorgesehen ist,
wobei die erste Bodenwand (21) des Mauls (2), die beiden ersten Seitenwände (22, 23) zur Führung des Wassers des Mauls (2), die zweite Bodenwand (61) der Verbindungsleitung (6), die beiden zweiten Seitenwände (62, 63) zur Führung des Wassers der Verbindungsleitung (6) und die dritte untere Seitenwand (52, 55) des Körpers (5) zum Filtern und Ableiten des Wassers aus einem einzigen ersten Bodenteil (7) hergestellt sind, das durch eine erste obere Kante (71) endet,
**dadurch gekennzeichnet, dass**
die erste obere Wand (24) des Mauls (2), die zweite obere Wand (64) der Verbindungsleitung (6) und eine dritte obere Seitenwand (54) des Körpers (5) zum Filtern und Ableiten des Wassers, die mit der dritten unteren Seitenwand (52, 55) verbunden ist, aus einem einzigen zweiten Abdeckteil (8) hergestellt sind, das auf der ersten oberen Kante (71) des ersten Bodenteils (7) angebracht und befestigt ist.

2. Vorrichtung nach Anspruch 1, **dadurch gekennzeichnet, dass** sich die erste obere Wand (24) des Mauls (2) und die zweite obere Wand (64) der Verbindungsleitung (6) ab der ersten oberen Kante (71) des ersten Bodenteils (7) in einer horizontalen Richtung (Y) quer zur horizontalen Richtung (X), die von vorn nach hinten verläuft, erstrecken.

3. Vorrichtung nach einem beliebigen der vorangehenden Ansprüche, **dadurch gekennzeichnet, dass** das zweite Abdeckteil (8) wasserdicht an der ersten oberen Kante (71) des ersten Bodenteils (7) befestigt ist.

4. Vorrichtung nach einem beliebigen der Ansprüche 1 bis 3, **dadurch gekennzeichnet, dass** das zweite Abdeckteil (8) mit der ersten oberen Kante (71) des ersten Bodenteils (7) verklebt ist.

5. Vorrichtung nach einem beliebigen der Ansprüche 1 bis 3, **dadurch gekennzeichnet, dass** das zweite Abdeckteil (8) an der ersten oberen Kante (71) des ersten Bodenteils (7) verschraubt ist.

6. Vorrichtung nach einem beliebigen der Ansprüche 1 bis 3, **dadurch gekennzeichnet, dass** das zweite Abdeckteil (8) an der ersten oberen Kante (71) des ersten Bodenteils (7) verschweißt ist.

7. Vorrichtung nach einem beliebigen der Ansprüche 1 bis 3, **dadurch gekennzeichnet, dass** das zweite Abdeckteil (8) an der ersten oberen Kante (71) des ersten Bodenteils (7) angeklipst ist.

8. Vorrichtung nach einem beliebigen der vorangehenden Ansprüche, **dadurch gekennzeichnet, dass** die erste obere Wand (24) des Mauls (2) eine zweite frontale Kante (241) aufweist, die die vordere Wassereintrittsöffnung (3) des Mauls (2) nach oben begrenzt, und mindestens ein Verstärkungselement (9), das an der zweiten frontalen Kante (241) des Mauls (2) befestigt ist, das über eine bestimmte Länge beiderseits des Mauls (2) rechts und links hinausreicht und bestimmt ist, auf oder in der vierten Wand (101) des Schwimmbads angeordnet zu sein.

9. Vorrichtung nach einem beliebigen der vorangehenden Ansprüche, **dadurch gekennzeichnet, dass** die erste obere Kante (71) des ersten Bodenteils (7) zwei vordere Teile (711, 712) der ersten oberen Kante (71) aufweist, die sich jeweils auf den beiden ersten Seitenwänden (22, 23) zur Führung des Wassers erstrecken,
wobei die zwei vorderen Teile (711, 712) der ersten oberen Kante (71) und die erste obere Wand (24) des Mauls (2) geneigt sind, indem sie in einer ersten Abwärtsrichtung (S1) abfallen, die von der hinteren Öffnung (4) des Mauls (2) zur vorderen Wassereintrittsöffnung (3) des Mauls (2) verläuft,
wobei das Maul (2) eine geneigte Wassereintrittsöffnung (27) aufweist, die sich zwischen den beiden vorderen Teilen (711, 712) der ersten oberen Kante (71) befindet und die über eine erste bestimmte Länge (L1) oberhalb der ersten Bodenwand (21) in der ersten Abwärtsrichtung (S1) abfällt.

10. Vorrichtung nach Anspruch 9, **dadurch gekennzeichnet, dass** die geneigte Wassereintrittsöffnung (27) von mindestens einer dritten Kante (240) der ersten oberen Wand (24) des Mauls (2) begrenzt ist.

11. Vorrichtung nach Anspruch 9 oder 10, **dadurch gekennzeichnet, dass** die zwei vorderen Teile (711, 712) der ersten oberen Kante (71), die erste obere Wand (24) des Mauls (2) und die geneigte Wassereintrittsöffnung (27) in einem Neigungswinkel (ANG) von größer oder gleich 5° und kleiner oder gleich 30° im Verhältnis zur Horizontalen geneigt sind.

12. Vorrichtung nach einem beliebigen der Ansprüche 1 bis 8, **dadurch gekennzeichnet, dass** sich die erste obere Kante (71) des ersten Bodenteils (7) mindestens zum Teil oberhalb eines vorgeschriebenen nominalen Wasserstands (N) der Schwimmbad-Skimmervorrichtung (1) befindet.

13. Vorrichtung nach einem beliebigen der vorangehenden Ansprüche, **dadurch gekennzeichnet, dass** die dritte untere Seitenwand (52, 55) ringförmig um eine vertikale Richtung (Z) ab der Verbindungsleitung (6) ist und die dritte obere Seitenwand (54) ringförmig ist.

14. Schwimmbad (100), aufweisend mindestens eine vierte Wand (101), die Mittel aufweist, um ein Becken (104) zu begrenzen, das ein Wasservolumen enthalten soll, wobei die vierte Wand (101) des Schwimmbads ein Aufnahmeloch (102) aufweist, in das eine Skimmervorrichtung (1) nach einem beliebigen der vorangehenden Ansprüche eingesetzt ist, wobei die vierte Wand (101) von einem Rand (70) abgedeckt ist, der über das Maul (2) liegt.

15. Anlage zur Herstellung der Schwimmbad-Skimmervorrichtung (1) nach einem beliebigen der Ansprüche 1 bis 13, wobei die Anlage eine erste Form aufweist, die dazu ausgelegt ist, das erste Bodenteil (7) aus einem thermoplastischen Werkstoff zu formen, der formbar ist, und eine zweite Form, die dazu ausgelegt ist, das zweite Abdeckteil (8) aus einem thermoplastischen Werkstoff zu formen, der formbar ist.

16. Verfahren zur Herstellung der Schwimmbad-Skimmervorrichtung (1) nach einem beliebigen der Ansprüche 1 bis 13 mit Hilfe der Anlage nach Anspruch 15, wobei bei dem Verfahren in der ersten Form ein thermoplastischer Werkstoff geformt wird, um das erste Bodenteil (7) herzustellen, in der zweiten Form ein thermoplastischer Werkstoff geformt wird, um das zweite Abdeckteil (8) herzustellen, das zweite Abdeckteil (8) auf der ersten oberen Kante (71) des ersten Bodenteils (7) befestigt wird.

## Claims

1. A swimming pool skimming device (1), including a loophole (2) for guiding the pool water, extending lengthwise from a water inlet front aperture (3) of the loophole (2) to a rear aperture (4) of the loophole (2), a connection duct (6) and a water filtration and discharge body (5) connected to the rear aperture (4) by the connection duct (6),
the loophole (2) including a first bottom wall (21), two first side walls (22, 23) for guiding the water which are connected to the first bottom wall (21), and a first upper wall (24) connected to the two first side walls (22, 23) for guiding the water,
the connection duct (6) including a second bottom wall (61), two second side walls (62, 63) for guiding the water which are connected to the second bottom wall (61), and a second upper wall (64) connected to the two second side walls (62, 63) for guiding the water,
the water filtration and discharge body (5) including at least a third lower side wall (52, 55) laterally delimiting a housing (53),
the loophole (2) being intended to be inserted into a housing hole (6) provided in an upper portion of a fourth wall (101) of the swimming pool,
the first bottom wall (21) of the loophole (2), the two first side walls (22, 23) for guiding the water of the loophole (2), the second bottom wall (61) of the connection duct (6), the two second side walls (62, 63) for guiding the water of the connection duct (6) and the third lower side wall (52, 55) of the water filtration and discharge body (5) are made of a single first bottom part (7) ending in a first upper edge (71), **characterized in that**
the first upper wall (24) of the loophole (2), the second upper wall (64) of the connection duct (6) and a third upper side wall (54) of the water filtration and discharge body (5) connected to the third lower side wall (52, 55) are made of a single second cover part (8), which is added and fixed onto the first upper edge (71) of the first bottom part (7).

2. The device according to claim 1, **characterized in that** the first upper wall (24) of the loophole (2) and the second upper wall (64) of the connection duct (6) extend from the first upper edge (71) of the first bottom part (7) along a horizontal direction (Y) transverse to the horizontal direction (X) going front to back.

3. The device according to any one of the preceding claims, **characterized in that** the second cover part (8) is fixed in a watertight manner on the first upper edge (71) of the first bottom part (7).

4. The device according to any one of claims 1 to 3, **characterized in that** the second cover part (8) is bonded onto the first upper edge (71) of the first bottom part (7).

5. The device according to any one of claims 1 to 3, **characterized in that** the second cover part (8) is screwed onto the first upper edge (71) of the first bottom part (7).

6. The device according to any one of claims 1 to 3, **characterized in that** the second cover part (8) is welded onto the first upper edge (71) of the first bottom part (7).

7. The device according to any one of claims 1 to 3, **characterized in that** the second cover part (8) is clipped onto the first upper edge (71) of the first bottom part (7).

8. The device according to any one of the preceding claims, **characterized in that** the first upper wall (24) of the loophole (2) includes a second frontal edge (241) delimiting upwards the water inlet front aperture (3) of the loophole (2), and at least one reinforcing element (9), which is fixed to the second frontal edge (241) of the loophole (2), which protrudes by a determined length on either side of the loophole (2) on the right and on the left and which is intended to be disposed on or in the fourth wall (101) of the swimming pool.

9. The device according to any one of the preceding claims, **characterized in that** the first upper edge (71) of the first bottom part (7) includes two front portions (711, 712) of the first upper edge (71), which extend respectively over the two first side walls (22, 23) for guiding the water,
the two front portions (711, 712) of the first upper edge (71) and the first upper wall (24) of the loophole (2) being inclined downward in a first downward direction (S1) going from the rear aperture (4) of the loophole (2) to the water inlet front aperture (3) of the loophole (2),
the loophole (2) including an inclined water inlet aperture (27), which is located between the two front portions (711, 712) of the first upper edge (71) and which descends over a first determined length (L1) above the first bottom wall (21) in the first downward direction (S1).

10. The device according to claim 9, **characterized in that** the inclined water inlet aperture (27) is delimited by at least a third edge (240) of the first upper wall (24) of the loophole (2).

11. The device according to claim 9 or 10, **characterized in that** the two front portions (711, 712) of the first upper edge (71), the first upper wall (24) of the loophole (2) and the inclined water inlet aperture (27) are inclined with an angle (ANG) of inclination greater than or equal to 5° and less than or equal to 30° relative to the horizontal.

12. The device according to any one of claims 1 to 8, **characterized in that** the first upper edge (71) of the first bottom part (7) is located at least partly above a prescribed nominal water level (N) of the swimming pool skimming device (1).

13. The device according to any one of the preceding claims, **characterized in that** the third lower side wall (52, 55) is annular around a vertical direction (Z) from the connection duct (6) and the third upper side wall (54) is annular.

14. A swimming pool (100), including at least a fourth wall (101) including means for delimiting a basin (104) which must contain a volume of water, the fourth wall (101) of the swimming pool including a housing hole (102) in which a skimming device (1) according to any one of the preceding claims is inserted, the fourth wall (101) being covered with a coping (70) surmounting the loophole (2).

15. A facility for manufacturing the swimming pool skimming device (1) according to any one of claims 1 to 13, the facility including a first mold configured to mold the first bottom part (7) in a thermoplastic material able to be molded and a second mold configured to mold the second cover part (8) in a thermoplastic material able to be molded.

16. A method for manufacturing the swimming pool skimming device (1) according to any one of claims 1 to 13 using the facility according to claim 15, method wherein a thermoplastic material is molded in the first mold to make the first bottom part (7), a thermoplastic material is molded in the second mold to make the second cover part (8), the second cover part (8) is fixed on the first upper edge (71) of the first bottom part (7).
